# FASCICULE DE BREVET EUROPEEN

(11) **EP 2 470 303 B1**
(45) Date de publication et mention de la délivrance du brevet: **28.01.2015**
(21) Numéro de dépôt: 10762973.5
(22) Date de dépôt: 06.08.2010
(51) Int. Cl.: B02C 13/02, B02C 13/284, B02C 13/286, B02C 18/14

(54) **DISPOSITIF COMPACT DE CISAILLAGE OU DECHIQUETAGE ET DE BROYAGE DE PRODUITS A BROYER**
VORRICHTUNG ZUM SCHNEIDEN ODER ZERREISSEN UND ZERKLEINERN
DEVICE FOR SHEARING OR SHREDDING AND GRINDING MATERIAL

(30) Priorité: 06.08.2009 FR 0955531
(43) Date de publication de la demande: 04.07.2012
(73) Titulaire: Becker, Arnaud, 67560 Rosheim (FR); Becker, Caroline, 67560 Rosheim (FR); Becker, Catherine, 06590 Théoule sur Mer (FR)
(72) Inventeur: Becker, Arnaud, 67560 Rosheim (FR); Becker, Caroline, 67560 Rosheim (FR); Becker, Catherine, 06590 Théoule sur Mer (FR)
(74) Mandataire: Nuss, Laurent
(86) Numéro de dépôt international: PCT/FR2010/051667
(87) Numéro de publication internationale: WO 2011/015793

(56) Documents cités:
- EP-A2- 1 247 581
- DE-A1- 10 235 241
- FR-A1- 2 660 213
- FR-A1- 2 670 133
- US-A- 4 230 282
- US-A- 5 452 860

## Description

La présente invention concerne le domaine du traitement de matériaux de toutes origines, en particulier par cisaillage ou déchiquetage préalable, puis par broyage, au moyen de cisailles rotatives, ou analogues et de concasseurs ou de broyeurs à marteaux ou à couteaux fixes ou mobiles, et a pour objet un dispositif compact de cisaillage ou déchiquetage et de broyage de produits à broyer.

La récupération de produits métalliques à partir d'objets hors d'usage, en particulier de véhicules automobiles, au moyen de concasseurs ou de broyeurs, s'effectue généralement par introduction des objets dans un broyeur à marteaux, par l'intermédiaire d'une rampe d'introduction équipée d'un tambour écraseur ; ledit broyeur à marteaux arrache et déchiquette la matière y entrant, par interaction avec une ou plusieurs enclumes, et éjecte et/ou évacue à travers des parois criblantes les déchets métalliques obtenus présentant un calibre déterminé. Ces déchets sont ensuite traités en vue d'une élimination des matières impropres à la réutilisation et d'un tri des matières restantes en fonction de leurs caractéristiques métallurgiques.

Les broyeurs à marteaux connus à ce jour, dont les marteaux sont généralement montés sur un rotor constitué par un assemblage de disques et sont éclipsables dans le rotor permettent, généralement, un broyage correct des produits suivant une densité prédéterminée.

Cependant, dans le cas du traitement de déchets de longueur importante, il se présente, avec ces broyeurs, même s'ils sont de très fortes capacité et puissance, un risque de bourrage dû à l'effet d'entraînement qui leur est propre et au fait que lesdits produits sont monolithiques, comme, par exemple, des barres ou des plaques de grandes dimensions.

Il est donc nécessaire de réaliser un traitement préalable de tels produits, afin de rendre possible une alimentation plus régulière et sans risque de bourrage des broyeurs. Un tel traitement préalable est généralement effectué dans des installations en aval du site de broyage, la ferraille étant d'abord prédécoupée au moyen de cisailles et étant ensuite transportée vers ledit site de broyage.

Or, un transport à grande échelle de déchets, en vue de leur traitement, entraîne forcément une importante pollution correspondante par les moyens de transport et donc une incidence écologique très défavorable.

En outre, les broyeurs de faible encombrement, connus à ce jour, ne permettent généralement pas le traitement de produits de grandes dimensions, tels que les véhicules automobiles, même après un cisaillage préalable, l'ouverture de leur enceinte de broyage devant être de dimension au moins égale à la longueur des produits cisaillés.

La présente invention a pour but de pallier ces inconvénients en proposant un dispositif de cisaillage ou déchiquetage et de broyage de produits à broyer permettant de réaliser le traitement complet de produits à broyer sur un site unique et sans transport intermédiaire, tout en évitant la mise en oeuvre d'une installation lourde, complexe et encombrante.

Par le document FR-A-2 670 133, on connaît déjà un dispositif selon le préambule de la revendication 1, permettant de pallier certains des inconvénients précités.

L'invention vise à améliorer ce dispositif connu, notamment en réduisant davantage son encombrement.

Ce but est atteint par l'invention grâce aux caractéristiques de la partie caractérisante de la revendication 1.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue en perspective d'un dispositif conforme à l'invention ;
la figure 2 est une vue en élévation frontale du dispositif, et
la figure 3 est une vue en élévation latérale suivant la figure 2.

La figure 1 des dessins annexés représente un dispositif de cisaillage ou déchiquetage et de broyage de produits à broyer, qui est essentiellement constitué par une goulotte d'alimentation 1 munie d'un moyen de cisaillage ou déchiquetage 2 et par un broyeur 3 à rotor 4 disposé sous ledit moyen de cisaillage ou déchiquetage 2 et communiquant avec ce dernier à travers une ouverture transversale 5.

Conformément à l'invention, ce dispositif est compact et l'axe longitudinal du broyeur 3 à rotor 4 est perpendiculaire à l'axe longitudinal du moyen de cisaillage ou déchiquetage 2. Il en résulte que l'ensemble du dispositif conforme à l'invention présente un encombrement extrêmement réduit.

De préférence, le broyeur 3 à rotor 4 communique directement avec le moyen de cisaillage ou déchiquetage 2, par l'intermédiaire de son ouverture transversale 5. Dans un tel cas, l'ouverture 5 est disposée directement sous les tambours de déchiquetage parallèles 2' du moyen 2.

Par ailleurs, le diamètre efficace du rotor 4 du broyeur 3 est sensiblement égal à la longueur du moyen de cisaillage ou déchiquetage 2. Il en résulte que le rotor 4 du broyeur 3 peut être de faible longueur, à savoir d'une longueur réduite, égale à la largeur de l'ouverture transversale 5 de communication entre le rotor 4 du broyeur 3 et le moyen de cisaillage ou déchiquetage 2. Ainsi, les produits cisaillés ou déchiquetés entrent directement, par gravité, dans le broyeur 3 en vue de leur broyage définitif.

De préférence, le broyeur 3 à rotor 4 est un broyeur à axe longitudinal horizontal ou un broyeur à axe longitudinal incliné par rapport à l'horizontale, l'alimentation s'effectuant par une pénétration progressive des matières provenant du moyen de cisaillage ou déchiquetage 2, dans l'entrée du broyeur.

Il est également possible selon une variante de réalisation de l'invention, non représentée aux dessins annexés, de disposer le broyeur 3 à rotor 4 latéralement au moyen de cisaillage ou déchiquetage 2, dont la sortie débouche sur une goulotte d'alimentation latérale de l'ouverture transversale 5 du broyeur 3 à rotor 4.

De manière connue, la goulotte d'alimentation 1 est préférentiellement inclinée pour faciliter l'alimentation du moyen de cisaillage ou déchiquetage 2 par gravité et le rotor 4 du broyeur 3 est pourvu de marteaux et/ou d'outils coupants escamotables ou fixes. Par ailleurs, l'entraînement du rotor 4 du broyeur est avantageusement réalisé au moyen d'un dispositif d'entraînement tel que décrit dans la demande de brevet français n° 09 53208.

Conformément à une autre caractéristique de l'invention et comme le montrent les figures 1 à 3 des dessins annexés, le moyen de cisaillage ou déchiquetage 2 se présente avantageusement sous forme d'un déchiqueteur comportant des tambours de déchiquetage parallèles 2', à sens de rotation identique ou inverse, à vitesse synchrone ou non, et entraînant les matières à traiter en direction de l'ouverture transversale 5 de communication entre le rotor 4 du broyeur 3 et le moyen de cisaillage ou déchiquetage 2. Ainsi, plus particulièrement dans le cas du traitement de carrosseries automobiles, il est possible de réaliser une réduction dimensionnelle préalable, de sorte que le broyeur 3 à rotor 4 peut présenter des dimensions réduites par rapport aux broyeurs traditionnellement mis en oeuvre.

Selon une autre caractéristique de l'invention et comme le montrent les figures 1 et 2 des dessins annexés, l'entrée du broyeur 3 est avantageusement équipée, sous le moyen de cisaillage ou déchiquetage 2, d'un élément écraseur 6 basculant au moyen d'un vérin 7. Cet élément écraseur 6 est représenté sous la forme d'un volet écraseur muni de roues dentées ou de roues pourvues de profils d'entraînement, mais peut également être sous la forme d'un tambour écraseur (non représenté), monté sur un châssis basculant, ou encore sous la forme d'un coulisseau à mouvement alternatif.

Ainsi, l'élément écraseur 6 permet de diriger la matière à broyer vers l'entrée du broyeur 3. La prévision d'une réalisation sous forme d'un élément écraseur permet d'optimiser l'effet de forçage de la matière vers l'intérieur du broyeur 3 et en particulier d'optimiser le gavage de ce dernier. Par ailleurs, cet élément 6 peut également servir de clapet d'éjection des imbroyables, par exemple par basculement vers l'extérieur, hors de sa position de service comme représenté à la figure 2. Dans le mode de réalisation représenté aux dessins annexés, la grille de calibrage 7 équipant le broyeur 3 est avantageusement disposée de manière inclinée, latéralement hors de l'emprise du moyen de cisaillage ou déchiquetage 2, et est montée pivotante sur la chambre de broyage comportant les barreaux de densification ou grilles inférieures disposés dans le carter du broyeur 3, pouvant ainsi servir de trappe d'éjection des imbroyables.

Par ailleurs, pour favoriser la maintenance du broyeur, le carter dudit broyeur 3, comportant les barreaux de densification ou grilles inférieures est avantageusement constitué par deux demi-coquilles 9 montées sur le châssis du broyeur 3, de manière pivotante sous l'action de vérins hydrauliques 10. Ainsi, après écartement des demi-coquilles 9 constitutives du carter, le rotor 4 du broyeur 3 devient parfaitement accessible, de sorte que la maintenance est grandement facilitée.

Dans un tel mode de réalisation, le broyeur 3 peut être équipé de deux volets d'éjection ou grilles symétriques permettant indifféremment la mise en oeuvre d'un rotor réversible. En outre, ces barreaux de densification ou grilles inférieures peuvent présenter des ouvertures de sections différentes, de sorte, par simple inversion du sens de rotation, il est possible d'obtenir des densités de matériau différentes.

De manière connue, l'enceinte de broyage du broyeur 3 est judicieusement pourvue, outre les grilles criblantes, d'enclumes, de contre-outils, d'écrans de chocs et de clapets d'éjection non représentés en détail et connus en soi.

Conformément à une autre caractéristique de l'invention, le moyen de cisaillage ou déchiquetage 2 et le broyeur 3 à marteaux et/ou à outils coupants peuvent avantageusement être montés sur un châssis commun. Il en résulte que l'ensemble ainsi réalisé peut être très compact et peut être monté sur une remorque, de sorte qu'il devient mobile.

Par ailleurs, le dispositif conforme à l'invention comporte avantageusement une goulotte d'alimentation 1 subdivisée en une partie fixe solidaire du châssis commun et en une partie mobile, non représentée, montée à articulation sur ledit châssis commun et actionnée en pivotement au moyen d'un vérin (non représenté). Ainsi, la partie mobile de la goulotte d'alimentation 1 peut être amenée dans une position rabattue contre le châssis commun en position de non utilisation et/ou de transport, de sorte que l'encombrement du dispositif peut encore être réduit davantage.

Après chargement des produits à débiter dans la goulotte d'alimentation 1 au moyen d'un engin de levage ou analogue, lesdits produits sont dirigés vers le moyen de cisaillage ou déchiquetage 2, par gravité ou par entraînement par l'intermédiaire d'un rouleau écraseur formant un moyen de compactage et d'alimentation. Si la goulotte d'alimentation 1 comporte une partie mobile montée à articulation sur le châssis commun, le chargement s'effectuera sur cette partie mobile, avantageusement basculée à l'horizontale. Ensuite, la partie mobile est basculée dans sa position en prolongement de la partie fixe et les produits s'y trouvant seront déplacés, par gravité ou à l'aide du rouleau écraseur formant le moyen de compactage et d'alimentation, en direction du moyen de cisaillage ou déchiquetage 2. Les produits sont alors déchiquetés ,et pénètrent dans l'enceinte de broyage du broyeur 3 en vue de leur réduction définitive.

Grâce à l'invention, il est possible de réaliser le traitement de ferrailles à broyer par mise en oeuvre d'un dispositif compact, pouvant être monté sur un châssis mobile, tel qu'une remorque ou analogue, et dont le broyeur peut être de dimensions réduites, limitées à celles de l'ouverture d'alimentation le reliant au moyen de cisaillage ou déchiquetage, de sorte que la puissance nécessaire à son fonctionnement est également réduite.

Par ailleurs, la présente invention a un intérêt écologique et économique, du fait qu'elle permet la réduction des coûts de transport de produits traités, seuls des produits finis et densifiés, c'est-à-dire pouvant être directement mis en oeuvre, par exemple dans une aciérie, étant repris pour être transportés vers un autre site, de sorte que les ruptures de charge sont évitées.

En outre, le broyeur pourra être, de manière connue, un broyeur à sens de rotation unique ou réversible et à alimentation latérale ou centrale. Il en résulte qu'il pourra aisément être fabriqué une machine mobile multifonction, c'est-à-dire réalisant un cisaillage avec compactage et un broyage consécutif.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif compact de cisaillage ou déchiquetage et de broyage de produits à broyer, essentiellement constitué par un moyen de cisaillage ou déchiquetage (2) et par un broyeur (3) à rotor (4), communiquant avec ledit moyen de cisaillage ou déchiquetage (2) à travers une ouverture transversale (5), l'axe longitudinal du broyeur (3) à rotor (4) étant perpendiculaire à l'axe longitudinal du moyen de cisaillage ou déchiquetage (2),
dispositif (1), **caractérisé en ce que** le broyeur (3) à rotor (4) est un broyeur à axe longitudinal horizontal qui est disposé sous le moyen de cisaillage ou déchiquetage (2), avec lequel ledit broyeur (3) à rotor (4) communique directement par l'intermédiaire de son ouverture transversale (5), **en ce que** ladite ouverture (5) est disposée directement sous les tambours de déchiquetage parallèles (2') dudit moyen (2), et **en ce que** le diamètre efficace du rotor (4) du broyeur (3) est sensiblement égal à la longueur du moyen de cisaillage ou déchiquetage (2).

2. Dispositif, suivant la revendication 1, **caractérisé en ce que** le broyeur (3) à rotor (4) est disposé latéralement au moyen de cisaillage ou déchiquetage (2), dont la sortie débouche sur une goulotte d'alimentation latérale de l'ouverture transversale (5) du broyeur (3) à rotor (4).

3. Dispositif, suivant l'une quelconque des revendications 1 et 2, **caractérisé en ce que** le moyen de cisaillage ou déchiquetage (2) se présente sous forme d'un déchiqueteur comportant des tambours de déchiquetage parallèles (2'), à sens de rotation identique ou inverse, à vitesse synchrone ou non, et entraînant les matières à traiter en direction de l'ouverture transversale (5) de communication entre le rotor (4) du broyeur (3) et le moyen de cisaillage ou déchiquetage (2).

4. Dispositif, suivant l'une quelconque des revendications 1 à 3, **caractérisé en ce que** l'entrée du broyeur (3) est équipée, sous le moyen de cisaillage ou déchiquetage (2), d'un élément écraseur (6) basculant au moyen d'un vérin (7).

5. Dispositif, suivant la revendication 4, **caractérisé en ce que** l'élément écraseur (6) est sous la forme d'un volet écraseur muni de roues dentées ou de roues pourvues de profils d'entraînement.

6. Dispositif, suivant la revendication 4, **caractérisé en ce que** l'élément écraseur (6) est sous la forme d'un tambour écraseur monté sur un châssis basculant.

7. Dispositif, suivant la revendication 4, **caractérisé en ce que** l'élément écraseur (6) est sous la forme d'un coulisseau à mouvement alternatif.

8. Dispositif, suivant l'une quelconque des revendications 1 à 7, **caractérisé en ce que** le broyeur (3) est équipé d'une grille de calibrage (7), disposée de manière inclinée, latéralement hors de l'emprise du moyen de cisaillage ou déchiquetage (2) et montée pivotante sur la chambre de broyage comportant les barreaux de densification ou grilles inférieures disposés dans le carter du broyeur (3).

9. Dispositif, suivant l'une quelconque des revendications 1 à 8, **caractérisé en ce que** le carter du broyeur (3), comportant les barreaux de densification ou grilles inférieures est constitué par deux demi-coquilles (9) montées sur le châssis du broyeur (3), de manière pivotante sous l'action de vérins hydrauliques (10).

10. Dispositif, suivant la revendication 9, **caractérisé en ce que** le broyeur (3) est équipé de deux volets d'éjection ou grilles symétriques permettant indifféremment la mise en oeuvre d'un rotor réversible.

11. Dispositif, suivant l'une quelconque des revendications 1 à 9, **caractérisé en ce que** le moyen de cisaillage ou déchiquetage (2) et le broyeur (3) à marteaux et/ou à outils coupants monté sont montés sur un châssis commun.

12. Dispositif, suivant l'une quelconque des revendications 1 à 11, **caractérisé en ce qu'**il comporte une goulotte d'alimentation (1) subdivisée en une partie fixe solidaire du châssis commun et en une partie mobile, montée à articulation sur ledit châssis commun et actionnée en pivotement au moyen d'un vérin.

## Patentansprüche

1. Kompakte Vorrichtung zum Schneiden oder Zerreißen und Zerkleinern von zu zerkleinernden Gegenständen, im wesentlichen gebildet aus einem Schneide- oder Zerreiß-Mittel (2) und aus einem Zerkleinerer (3) mit Rotor (4), welcher mit dem Schneide- oder Zerreiß-Mittel (2) durch eine Queröffnung (5) in Verbindung steht, wobei die Längsachse des Zerkleinerers (3) mit Rotor (4) senkrecht zur Längsachse des Schneide- oder Zerreiß-Mittels (2) steht,
welche Vorrichtung (1) **dadurch gekennzeichnet ist, dass** der Zerkleinerer (3) mit Rotor (4) ein Zerkleinerer mit horizontaler Längsachse ist, der unter dem Schneide- oder Zerreiß-Mittel (2) angeordnet ist, mit dem der Zerkleinerer (3) mit Rotor (4) mittels seiner Queröffnung (5) in direkter Verbindung steht, dass diese Öffnung (5) direkt unter den parallelen Zerreiß-Trommeln (2') des genannten Mittels (2) angeordnet ist, und dass der wirksame Durchmesser des Rotors (4) des Zerkleinerers (3) der Länge des Schneide- oder Zerreiß-Mittels (2) im wesentlichen entspricht.

2. Vorrichtung nach Anspruch 1 **dadurch gekennzeichnet, dass** der Zerkleinerer (3) mit Rotor (4) seitlich zum Schneide- oder Zerreiß-Mittel (2) angeordnet ist, dessen Ausgang in einer seitliche Einspeiserinne der Queröffnung (5) des Zerkleinerers (3) mit Rotor (4) mündet.

3. Vorrichtung nach einem der Ansprüche 1 und 2, **dadurch gekennzeichnet, dass** das Schneide- oder Zerreiß-Mittel (2) die Form einer Reißmaschine mit parallelen Zerreiß-Trommeln (2') identischer oder umgekehrter Dreh-Richtung und synchroner oder nicht-synchroner Geschwindigkeit annimmt, die die zu bearbeitenden Stoffe in Richtung der Verbindungs-Queröffnung (5) zwischen dem Rotor (4) des Zerkleinerers (3) und dem Schneide- oder Zerreiß-Mittel (2) mitnimmt.

4. Vorrichtung nach einer der Ansprüche 1 bis 3, **dadurch gekennzeichnet, dass** der Eingang des Zerkleinerers (3) unterhalb des Schneide- oder Zerreiß-Mittels (2) mit einem Zerdrück-Element (6) ausgestattet ist, welches Zerdrück- Element (6) mittels eines Zylinder (7) kippbar ist.

5. Vorrichtung nach Anspruch 4, **dadurch gekennzeichnet, dass** das Zerdrück-Element (6) in Form einer Zerdrück-Klappe ausgebildet ist, die Zahnräder oder mit Mitnahmeprofilen ausgestattete Räder aufweist.

6. Vorrichtung nach Anspruch 4, **dadurch gekennzeichnet, dass** das Zerdrück-Element (6) in Form einer Zerdrück-Trommel ausgebildet ist, die auf einem Kipprahmen angebracht ist.

7. Vorrichtung nach Anspruch 4, **dadurch gekennzeichnet, dass** das Zerdrück-Element (6) in Form eines Schiebers mit wechselnder Bewegungsrichtung ausgebildet ist.

8. Vorrichtung nach einem der Ansprüche 1 bis 7, **dadurch gekennzeichnet, dass** der Zerkleinerer (3) mit einem Kalibrierungsgitter (7) ausgestattet ist, das schräg, seitlich außerhalb der Wirkungsbereichs des Schneide- oder Zerreiß-Mittels (2) angeordnet und schwenkbar auf der Zerkleinerungskammer angebracht ist, welche die Verdichtungsstäbe oder untere Gitter aufweist, die in dem Gehäuse des Zerkleinerers (3) angeordnet sind.

9. Vorrichtung nach einem der Ansprüche 1 bis 8, **dadurch gekennzeichnet, dass** das Gehäuse des Zerkleinerers (3), welches die Verdichtungsstäbe oder die unteren Gitter aufweist, aus zwei Halbschalen (9) gebildet ist, die unter der Wirkung von Hydraulikzylindern (10) schwenkbar auf dem Rahmen des Zerkleinerers (3) angebracht sind.

10. Vorrichtung nach Anspruch 9, **dadurch gekennzeichnet, dass** der Zerkleinerer (3) mit zwei Auswurfklappen oder symmetrischen Gittern ausgestattet ist, was in beiden Fällen den Einsatz eines umkehrbaren Rotors ermöglicht.

11. Vorrichtung nach einem der Ansprüche 1 bis 9, **dadurch gekennzeichnet, dass** das Schneide- oder Zerreiß-Mittel (2) und der eingebaute Zerkleinerer (3) mit Hämmern und/oder Schneidwerkzeugen auf einem gemeinsamen Rahmen angebracht sind.

12. Vorrichtung nach einem der Ansprüche 1 bis 11, **dadurch gekennzeichnet, dass** sie eine Einspeiserinne (1) aufweist, die unterteilt ist in einen festen, mit dem gemeinsamen Rahmen verbundenen Teil und einen beweglichen Teil, der gelenkig an dem gemeinsamen Rahmen angebracht und mittels eines Zylinders schwenkbar ist.

## Claims

1. Compact device for shearing or shredding and crushing materials to be crushed, essentially consisting of a shearing or shredding means (2) and a crusher (3) with a rotor (4) communicating with said shearing or shredding means (2) through a transverse opening (5), the longitudinal axis of the crusher (3) with a rotor (4) being perpendicular to the longitudinal axis of the shearing or shredding means (2),
device (1), **characterised in that** the crusher (3) with a rotor (4) is a crusher with a horizontal longitudinal axis which is arranged underneath the shearing or shredding means (2), with which said crusher (3) with a rotor (4) communicates directly by means of its transverse opening (5), **in that** said opening (5) is arranged directly underneath the parallel crushing drums (2') of said means (2), and **in that** the effective diameter of the rotor (4) of the crusher (3) is substantially equal to the length of the shearing or shredding means (2).

2. Device according to claim 1, **characterised in that** the crusher (3) with a rotor (4) is arranged laterally to the shearing or shredding means (2), the outlet of which opens into a lateral feed chute of the transverse opening (5) of the crusher (3) with a rotor (4).

3. Device according to either claim 1 or claim 2, **characterised in that** the shearing or shredding means (2) is in the form of a crusher comprising parallel crushing drums (2') having the same or inverse direction of rotation and a synchronous or non-synchronous speed, and driving the materials to be processed in the direction of the transverse communication opening (5) between the rotor (4) of the crusher (3) and the shearing or shredding means (2).

4. Device according to any one of claims 1 to 3, **characterised in that** the inlet of the crusher (3) is provided below the shearing or shredding means (2) with a crushing element (6) which tilts by means of a jack (7).

5. Device according to claim 4, **characterised in that** the crushing element (6) is in the form of a crushing flap provided with toothed wheels or wheels provided with drive profiles.

6. Device according to claim 4, **characterised in that** the crushing element (6) is in the form of a crushing drum mounted on a rocking frame.

7. Device according to claim 4, **characterised in that** the crushing element (6) is in the form of a slide with reciprocating motion.

8. Device according to any one of claims 1 to 7, **characterised in that** the crusher (3) is equipped with a calibrating grid (7), arranged in an inclined manner, laterally outside the influence of the shearing or shredding means (2) and mounted pivoting on the crushing chamber comprising densification bars or lower grids arranged in the casing of the crusher (3).

9. Device according to any one of claims 1 to 8, **characterised in that** the casing of the crusher (3), comprising the densification bars or lower grids is formed by two half-shells (9) mounted on the frame of the crusher (3) in a pivoting manner under the action of hydraulic jacks (10).

10. Device according to claim 9, **characterised in that** the crusher (3) is equipped with two ejection flaps or symmetrical grids also enabling the implementation of a reversible rotor.

11. Device according to any one of claims 1 to 9, **characterised in that** the shearing or shredding means (2) and the crusher (3) with hammers and/or cutting tools are mounted on a common frame.

12. Device according to any one of claims 1 to 11, **characterised in that** it comprises a feed chute (1) subdivided into a fixed part joined to the common frame and a mobile part, mounted by articulation on said common frame and activated by pivoting by means of a jack.
